# EUROPÄISCHE PATENTSCHRIFT

(11) **EP 3 433 023 B1**
(45) Veröffentlichungstag und Bekanntmachung des Hinweises auf die Patenterteilung: **17.03.2021**
(21) Anmeldenummer: 16711822.3
(22) Anmeldetag: 23.03.2016
(51) Int. Cl.: B05B 1/30, B05B 9/01, B05B 12/00, B08B 3/02, G05G 7/04

(54) **VENTILPISTOLE FÜR EIN HOCHDRUCKREINIGUNGSGERÄT**
VALVE GUN FOR A HIGH-PRESSURE CLEANING DEVICE
PISTOLET À SOUPAPE POUR UN NETTOYEUR HAUTE PRESSION

(43) Veröffentlichungstag der Anmeldung: 30.01.2019
(73) Patentinhaber: Alfred Kärcher SE & Co. KG, 71364 Winnenden (DE)
(72) Erfinder: BREUER, Christoph, 70734 Fellbach (DE); KNÖDLER, Daniel, 71549 Auenwald (DE)
(74) Vertreter: Hoeger, Stellrecht & Partner Patentanwälte mbB
(86) Internationale Anmeldenummer: PCT/EP2016/056391
(87) Internationale Veröffentlichungsnummer: WO 2017/162282

(56) Entgegenhaltungen:
- EP-A1- 2 165 767
- WO-A1-03/045572
- WO-A1-2015/086085
- DE-U1- 29 722 006

## Beschreibung

Die Erfindung betrifft eine Ventilpistole für ein Hochdruckreinigungsgerät zur Abgabe von Reinigungsflüssigkeit, mit einem Gehäuse und einem im Gehäuse angeordneten Ventil, das einen Schließkörper aufweist, der an einem Ventilstößel angeordnet ist und der in einer Schließstellung an einem Ventilsitz dicht anliegt und der durch Verschwenken eines an einer Lagerstelle um eine erste Schwenkachse schwenkbar gelagerten Auslösehebels entgegen einem auf den Schließkörper einwirkenden Druck der Reinigungsflüssigkeit in eine zum Ventilsitz beabstandete Offenstellung bewegbar ist, wobei der Auslösehebel in der Schließstellung des Schließkörpers eine Ruhestellung und in der Offenstellung des Schließkörpers eine Freigabestellung einnimmt und über einen um eine zweite Schwenkachse schwenkbar gelagerten Kopplungshebel mit dem Ventilstößel mechanisch gekoppelt ist, wobei eine Schwenkbewegung des Auslösehebels über ein entlang einer Führungsbahn bewegbares Kopplungsglied auf den Kopplungshebel übertragbar ist und die Führungsbahn einen ersten Endabschnitt, einen Zwischenabschnitt und einen zweiten Endabschnitt aufweist.

Mit Hilfe einer derartigen Ventilpistole kann die Abgabe von Reinigungsflüssigkeit, die von einem Hochdruckreinigungsgerät unter Druck gesetzt wurde, gesteuert werden. Die Ventilpistole weist ein Ventil auf mit einem Einlass und einem Auslass. An den Einlass kann beispielsweise ein Druckschlauch angeschlossen werden, und an den Auslass kann beispielsweise eine Sprühlanze angeschlossen werden. Über den Druckschlauch kann der Ventilpistole unter Druck stehende Reinigungsflüssigkeit zugeführt werden, und über die Sprühlanze kann die Flüssigkeit auf einen Gegenstand gerichtet werden. Zur Steuerung der Flüssigkeitsabgabe hat der Benutzer die Möglichkeit, einen Auslösehebel aus einer Ruhestellung in eine Freigabestellung zu verschwenken. Der Auslösehebel ist hierzu an einer Lagerstelle um eine erste Schwenkachse schwenkbar gelagert. Über einen Kopplungshebel ist der Auslösehebel mechanisch mit einem Ventilstößel gekoppelt, an dem ein Schließkörper des Ventils angeordnet ist. Der Ventilstößel kann mit dem Schließkörper einteilig verbunden sein, es kann sich aber auch um zwei separate Bauteile handeln. Ausgehend von einer Schließstellung, in der der Schließkörper dicht an einem Ventilsitz anliegt, kann der Schließkörper durch Verschwenken des Auslösehebels in eine zum Ventilsitz beabstandete Offenstellung bewegt werden, wobei der Übergang des Schließkörpers aus der Schließstellung in die Offenstellung entgegen dem auf den Schließkörper einwirkenden Druck der Reinigungsflüssigkeit erfolgt.

Die Schwenkbewegung des Auslösehebels wird über einen um eine zweite Schwenkachse schwenkbar gelagerten Kopplungshebel auf den Ventilstößel übertragen, an dem der Schließkörper des Ventils angeordnet ist. Die Übertragung der Schwenkbewegung vom Auslösehebel zum Kopplungshebel erfolgt über ein Kopplungsglied, das durch Verschwenken des Auslösehebels entlang einer Führungsbahn bewegbar ist. Die Führungsbahn weist einen ersten Endabschnitt, einen Zwischenabschnitt und einen zweiten Endabschnitt auf. Wird der Auslösehebel aus der Ruhestellung in die Freigabestellung verschwenkt, so bewegt sich das Kopplungsglied entlang der Führungsbahn, und dies wiederum hat zur Folge, dass auch der Kopplungshebel eine Schwenkbewegung ausführt und dadurch der Ventilstößel verschoben wird.

Zusätzlich zum Druck der Reinigungsflüssigkeit wirkt auf den Schließkörper üblicherweise die Kraft einer Rückstellfeder des Ventils ein, die sicherstellt, dass nach einer erfolgten Flüssigkeitsabgabe der Schließkörper selbsttätig wieder seine Schließstellung einnimmt, sofern der Benutzer den Auslösehebel freigibt. Zum Öffnen des Ventils muss daher eine beträchtliche Kraft auf den Schließkörper ausgeübt werden.

Aus der EP 1 389 495 A1 ist eine Ventilpistole bekannt, bei der die zum Öffnen des Ventils erforderliche Betätigungskraft dadurch verringert wird, dass ein Kolben, auf den der stromaufwärts des Ventilsitzes herrschende Druck der Reinigungsflüssigkeit einwirkt, am Auslösehebel anliegt. Der Kolben ist in einem Kanal verschiebbar und abgedichtet gelagert.

Aus der WO 2015/086085 A1 ist eine Ventilpistole bekannt, bei der der Auslösehebel über zwei Kopplungsglieder mit dem Kopplungshebel mechanisch gekoppelt ist, wobei die beiden Kopplungsglieder bei einer Schwenkbewegung des Auslösehebels nacheinander unterschiedliche Abschnitte der Führungsbahn kontaktieren. Ein erstes Kopplungsglied weist hierbei einen größeren Abstand zur Schwenkachse des Kopplungshebels auf als das zweite Kopplungsglied. Dies hat den Vorteil, dass sich beim Übergang des Auslösehebels von der Ruhestellung in die Freigabestellung die Hebelverhältnisse des Kopplungshebels ändern. In einer ersten Phase des Übergangs kann aufgrund des günstigen Hebelverhältnisses, das sich aus dem großen Abstand zwischen dem ersten Kopplungsglied und der Schwenkachse des Kopplungshebels ergibt, eine große Öffnungskraft auf den Ventilstößel ausgeübt werden, selbst wenn der Benutzer den Auslösehebel nur mit einer verhältnismäßig geringen Betätigungskraft beaufschlagt. Der große Abstand zwischen dem ersten Kopplungsglied und der Schwenkachse des Kopplungshebels hat zur Folge, dass während der ersten Phase der Schwenkbewegung des Auslösehebels nur ein geringer Hub des Ventilstößels, das heißt nur ein verhältnismäßig geringer Verschiebeweg des Ventilstößels erzielt werden kann. In einer zweiten Phase der Schwenkbewegung des Auslösehebels erfolgt dann die Kopplung zwischen dem Auslösehebel und dem Kopplungshebel über das zweite Kopplungsglied, das einen geringeren Abstand zur Schwenkachse des Kopplungshebels aufweist. Der geringere Abstand des zweiten Kopplungsglieds hat zur Folge, dass das beim weiteren Verschwenken des Auslösehebels ein größerer Verschiebeweg des Ventilstößels erzielt werden kann, so dass der Schließkörper in einen verhältnismäßig großen Abstand zum Ventilsitz überführt werden kann.

Der Einsatz von zwei beim Verschwenken des Auslösehebels aus der Ruhestellung in die Freigabestellung nacheinander zum Einsatz kommenden Kopplungsglieder erleichtert somit die Handhabung der Ventilpistole. Allerdings erfordert dies einen gewissen konstruktiven Aufwand.

Aufgabe der vorliegenden Erfindung ist es, eine Ventilpistole der eingangs genannten Art derart weiterzubilden, dass sie einen einfacheren konstruktiven Aufbau aufweist und dennoch vom Benutzer insbesondere zum Öffnen des Ventils auf einfache Weise betätigt werden kann.

Diese Aufgabe wird durch eine Ventilpistole mit den Merkmalen von Patentanspruch 1 gelöst.

Die Schwenkrichtung des Auslösehebels erfolgt entlang eines gedachten Kreisbogens, dessen Mittelpunkt der Lagerstelle des Auslösehebels entspricht und dessen Radius dem Abstand entspricht zwischen der Kontaktstelle des Kopplungsglieds am ersten Endabschnitt der Führungsbahn und der Lagerstelle des Auslösehebels.

Bei der erfindungsgemäßen Ventilpistole erfolgt die mechanische Kopplung zwischen dem Auslösehebel und dem Kopplungshebel über ein Kopplungsglied, das sich beim Verschwenken des Auslösehebels aus der Ruhestellung in die Freigabestellung ausgehend vom ersten Endabschnitt der Führungsbahn über deren Zwischenabschnitt bis zum zweiten Endabschnitt der Führungsbahn bewegt. Über das Kopplungsglied und die Führungsbahn wird die Schwenkbewegung des Auslösehebels auf den Kopplungshebel übertragen, der wiederum den Ventilstößel mit einer Öffnungskraft beaufschlagt, unter deren Wirkung der am Ventilstößel angeordnete Schließkörper des Ventils aus der Schließstellung in die Offenstellung bewegt wird.

Um die Betätigungskraft zu reduzieren, die der Benutzung zum Öffnen des Ventils aufzuwenden hat, ist bei der erfindungsgemäßen Ventilpistole der erste Endabschnitt der Führungsbahn weniger zur Schwenkrichtung des Auslösehebels geneigt als der Zwischenabschnitt. Die kleinere Neigung des ersten Endabschnitts zur Schwenkrichtung des Auslösehebels hat zur Folge, dass der Kopplungshebel seine Schwenkstellung beim anfänglichen Verschwenken des Auslösehebels aus der Ruhestellung zunächst nur wenig verändert, das heißt eine Schwenkwinkeländerung des Auslösehebels hat zunächst nur eine geringe Schwenkwinkeländerung des Kopplungshebels zur Folge. Allerdings führt auch eine geringe Schwenkwinkeländerung des Kopplungshebels zu einer Lageänderung des Schließkörpers, so dass dieser, wenn auch nur geringfügig, vom Ventilsitz abhebt, und sich dadurch der stromaufwärts des Ventilsitzes herrschende Druck der Reinigungsflüssigkeit etwas absenkt. Beim weiteren Verschwenken des Auslösehebels in die Freigabestellung erreicht das Kopplungsglied den Zwischenabschnitt der Führungsbahn. Da der Zwischenabschnitt eine stärkere Neigung zur Schwenkrichtung des Auslösehebels aufweist als der erste Endabschnitt, der Zwischenabschnitt also stärker zu dem voranstehend erwähnten gedachten Kreisbogen geneigt ist, hat dies zur Folge, dass durch eine verhältnismäßig geringe Schwenkwinkeländerung des Auslösehebels eine beträchtliche Schwenkwinkeländerung des Kopplungshebels und damit auch eine beträchtliche Lageänderung des Schließkörpers erzielt werden kann. Diese starke Lageänderung erfolgt aber zu einem Zeitpunkt, zu dem sich der stromaufwärts des Ventilsitzes herrschende Druck der Reinigungsflüssigkeit bereits deutlich abgebaut hat, so dass die Lageänderung mit verhältnismäßig geringen Kräften erzielt werden kann.

Die geringere Neigung des ersten Endabschnitts der Führungsbahn zur Schwenkrichtung des Auslösehebels und damit zu dem voranstehend erläuterten gedachten Kreisbogen erleichtert dem Benutzer die Handhabung der Ventilpistole beim Öffnen des Ventils. Der Einsatz eines während der gesamten Schwenkbewegung des Auslösehebels von der Ruhestellung bis zur Freigabestellung die Führungsbahn kontaktierenden Kopplungsgliedes ermöglicht hierbei einen verhältnismäßig einfachen konstruktiven Aufbau der Ventilpistole.

Von besonderem Vorteil ist es, wenn der zweite Endabschnitt der Führungsbahn eine kleinere Neigung zur Schwenkrichtung des Auslösehebels aufweist als der Zwischenabschnitt. Wie bereits erwähnt, wird durch die Neigung der Abschnitte der Führungsbahn zur Schwenkrichtung des Auslösehebels und damit zu dem voranstehend erläuterten gedachten Kreisbogen das Verhältnis zwischen einer Schwenkwinkeländerung des Auslösehebels und einer Schwenkwinkeländerung des Kopplungshebels vorgegeben. Je größer die Neigung ist, desto größer ist die Schwenkwinkeländerung des Kopplungshebels, die durch eine Schwenkwinkeländerung des Auslösehebels erzielt werden kann. Eine geringe Neigung hat zur Folge, dass sich eine Schwenkwinkeländerung des Auslösehebels nur wenig auf die Änderung des Schwenkwinkels des Kopplungshebels auswirkt. Eine geringe Neigung hat darüber hinaus zur Folge, dass die vom Kopplungshebel auf den Auslösehebel ausgeübte Kraft im Wesentlichen radial zu dem voranstehend erläuterten gedachten Kreisbogen ausgerichtet ist, das heißt die Kraft ist im Wesentlichen auf die Lagerstelle des Auslösehebels gerichtet und nicht etwa parallel zur Schwenkrichtung des Auslösehebels. Weist der zweite Endabschnitt der Führungsbahn eine geringe Neigung zur Schwenkrichtung des Auslösehebels und damit eine geringe Neigung zum gedachten Kreisbogen auf, so wird die in der Offenstellung des Ventils auf den Schließkörper einwirkende Kraft der Reinigungsflüssigkeit und der Rückstellfeder des Ventils über den Kopplungshebel im Wesentlichen in radialer Richtung bezogen auf den gedachten Kreisbogen auf den Auslösehebel übertragen, so dass der Benutzer nur eine geringe Kraft aufwenden muss, um den Auslösehebel in der Freigabestellung zu halten.

Es kann vorgesehen sein, dass der zweite Endabschnitt der Führungsbahn parallel zur Schwenkrichtung des Auslösehebels, das heißt tangential zu dem voranstehend erläuterten gedachten Kreisbogen ausgerichtet ist. Eine derartige Ausrichtung des zweiten Endabschnitts ermöglicht es dem Kopplungshebel, sich in der Offenstellung des Ventils über das Kopplungsglied und den zweiten Endabschnitt in radialer Richtung bezogen auf den gedachten Kreisbogen am Auslösehebel abzustützen. Die in der Freigabestellung des Auslösehebels vom Benutzer auszuübende Kraft kann dadurch besonders gering gehalten werden.

Bei einer vorteilhaften Ausführungsform der Erfindung sind der erste Endabschnitt und/oder der Zwischenabschnitt und/oder der zweite Endabschnitt zumindest bereichsweise geradlinig ausgestaltet.

Der Übergang vom ersten Endabschnitt zum Zwischenabschnitt und/oder der Übergang vom Zwischenabschnitt zum zweiten Endabschnitt der Führungsbahn erfolgt vorteilhafterweise bogenförmig, so dass der erste Endabschnitt kontinuierlich in den Zwischenabschnitt und/oder der Zwischenabschnitt kontinuierlich in den zweiten Endabschnitt übergeht. Dies erleichtert die Handhabung der Ventilpistole.

Das Kopplungsglied ist bei einer vorteilhaften Ausgestaltung der Erfindung am Auslösehebel angeordnet und die Führungsbahn ist am Kopplungshebel angeordnet.

Von Vorteil ist es, wenn das Kopplungsglied an einer der ersten Schwenkachse abgewandten Stirnseite des Auslösehebels angeordnet ist.

Bei einer weiteren vorteilhaften Ausführungsform der Erfindung ist das Kopplungsglied am Kopplungshebel angeordnet und die Führungsbahn ist am Auslösehebel angeordnet.

Günstig ist es, wenn die Führungsbahn an einer der ersten Schwenkachse abgewandten Stirnseite des Auslösehebels angeordnet ist.

Das Kopplungsglied ist bevorzugt als frei drehbare Kopplungsrolle ausgestaltet. Die Kopplungsrolle kann hierbei als Einfachrolle oder auch in Form einer Doppelrolle ausgebildet sein. Eine Doppelrolle kann zwei parallel zueinander ausgerichtete Rollenkörper aufweisen, die um eine gemeinsame Drehachse frei drehbar gelagert sind. Insbesondere kann vorgesehen sein, dass zwischen den beiden Rollenkörpern ein Lagerkörper angeordnet ist, an dem die beiden Rollenkörper um die gemeinsame Drehachse frei drehbar gelagert sind.

Der Lagerkörper ist günstigerweise einstückig mit dem Auslösehebel oder einstückig mit dem Kopplungshebel verbunden.

Alternativ kann beispielsweise vorgesehen sein, dass das Kopplungsglied als Kopplungsnocken ausgestaltet ist, der vom Auslösehebel oder vom Kopplungshebel absteht. Vorzugsweise ist der Kopplungsnocken mit dem Kopplungs- oder Auslösehebel einstückig verbunden.

Es kann vorgesehen sein, dass das Kopplungsglied, das insbesondere als frei drehbare Kopplungsrolle ausgestaltet sein kann, an dem dem Ventil abgewandten Ende des Kopplungshebels angeordnet ist.

Bei einer besonders bevorzugten Ausgestaltung der Erfindung weist das Ventil einen Ventileinlass und einen Ventilauslass auf, wobei der Ventilauslass aus einer Vorderseite des Gehäuses der Ventilpistole herausragt, und das Gehäuse weist einen vom Benutzer mit der Hand umgreifbaren Griff auf, wobei der Auslösehebel in seiner Ruhestellung aus einer dem Ventilauslass abgewandten Rückseite des Griffs herausragt. Bei einer derartigen Ausgestaltung der erfindungsgemäßen Ventilpistole kann der Benutzer den Auslösehebel mit seinem Handballen betätigen. Wird von der Ventilpistole unter Druck stehende Reinigungsflüssigkeit abgegeben, so übt die Reinigungsflüssigkeit auf die Ventilpistole einen Rückstoß aus. Die Positionierung des Auslösehebels auf der dem Ventilauslass abgewandten Rückseite des Griffs hat zur Folge, dass die Ventilpistole unter dem Einfluss des Rückstoßes der Reinigungsflüssigkeit gegen den Handballen des Benutzers gedrückt wird. Der Handballen des Benutzers wirkt somit nach Art eines Widerlagers, an dem sich die Ventilpistole abstützt. Die Finger des Benutzers werden dadurch entlastet.

Günstig ist es, wenn das Gehäuse der Ventilpistole einen vom Benutzer mit der Hand umgreifbaren Griff aufweist, der von einem vorderen, zentralen oder rückwärtigen Bereich des Gehäuses absteht, und wenn die erste Schwenkachse in einem dem vorderen, zentralen bzw. rückwärtigen Bereich des Gehäuses abgewandten Endbereich des Griffs angeordnet ist.

Das Gehäuse der Ventilpistole weist günstigerweise zwei Gehäuseschalen auf, an denen der Auslösehebel um die erste Schwenkachse schwenkbar gelagert ist.

Der Kopplungshebel ist bei einer vorteilhaften Ausführungsform der Erfindung an einem Ventilgehäuse um die zweite Schwenkachse schwenkbar gelagert.

Die nachfolgende Beschreibung vorteilhafter Ausführungsformen der Erfindung dient im Zusammenhang mit der Zeichnung der näheren Erläuterung. Es zeigen:
- Figur 1:: eine Vorderansicht einer ersten vorteilhaften Ausführungsform einer erfindungsgemäßen Ventilpistole;
- Figur 2:: eine schematische Schnittansicht der Ventilpistole längs der Linie 2-2 in Figur 1;
- Figur 3:: eine schematische Schnittansicht einer zweiten vorteilhaften Ausführungsform einer erfindungsgemäßen Ventilpistole;
- Figur 4:: eine schematische Schnittansicht einer dritten vorteilhaften Ausführungsform einer erfindungsgemäßen Ventilpistole;
- Figur 5:: eine schematische Schnittansicht einer vierten vorteilhaften Ausführungsform einer erfindungsgemäßen Ventilpistole.

In den Figuren 1 und 2 ist eine erste vorteilhafte Ausführungsform einer erfindungsgemäßen Ventilpistole schematisch dargestellt und insgesamt mit dem Bezugszeichen 10 belegt. Die Ventilpistole 10 umfasst ein Gehäuse 12, das von einer ersten Gehäuseschale 14 und einer zweiten Gehäuseschale 16 gebildet wird. Das Gehäuse 12 weist einen zentralen Gehäusebereich 18 auf, der zwischen einem vorderen Gehäusebereich 20 und einem rückwärtigen Gehäusebereich 22 angeordnet ist.

Der vordere Gehäusebereich 20 nimmt ein Ventil 24 auf mit einem Ventilgehäuse 26. Das Ventilgehäuse 26 weist einen Ventileinlass 28 und Ventilauslass 30 auf. Der Ventilauslass 30 ragt im dargestellten Ausführungsbeispiel aus einer Vorderseite 32 des Gehäuses 12 hervor. An den Ventilauslass 30 kann beispielsweise eine Sprühlanze angeschlossen werden. An den Ventileinlass 28 kann eine Flüssigkeitszufuhrleitung, beispielsweise ein Druckschlauch angeschlossen werden, der im dargestellten Ausführungsbeispiel über eine Schlaucheinlassöffnung 34 in das Gehäuse 12 eingeführt werden kann. Die Schlaucheinlassöffnung 34 ist an einer Unterseite 36 des Gehäuses 12 angeordnet.

Der Ventileinlass 28 ist über einen Strömungskanal 38 mit dem Ventilauslass 30 verbunden. Der Strömungskanal 38 bildet im dargestellten Ausführungsbeispiel einen Ventilsitz 40 aus, an den ein Schließkörper 42 dicht anlegbar ist. Der Schließkörper 42 ist an einem in den Strömungskanal 38 eintauchenden und am Ventilgehäuse 26 verschiebbar gelagerten Ventilstößel 44 gehalten, der mit einem dem Schließkörper 28 abgewandten Endbereich 46 aus dem Ventilgehäuse 26 herausragt. Im Abstand zum Ventilgehäuse 26 ist am Endbereich 46 des Ventilstößels 44 ein Federhalter 48 festgelegt. Zwischen den Federhalter 48 und das Ventilgehäuse 26 ist eine erste Rückstellfeder 50 eingespannt, die den Ventilstößel 44 mit einer Federkraft beaufschlagt, unter deren Wirkung der Schließkörper 42 eine Schließstellung einnimmt, in der er am Ventilsitz dicht anliegt. Durch Verschieben des Ventilstößels 44 entgegen der Kraft der ersten Rückstellfeder 50 kann der Schließkörper 42 in eine Offenstellung bewegt werden, in der er einen Abstand zum Ventilsitz 40 einnimmt und dadurch den Strömungsweg zwischen dem Ventileinlass 28 und dem Ventilauslass 30 freigibt.

Zum Betätigen des Ventils 24 weist die Ventilpistole 10 einen Auslösehebel 52 auf, der über einen Kopplungshebel 54 mit dem Ventilstößel 44 mechanisch gekoppelt ist. Der Auslösehebel 52 ist in einem Griff 56 angeordnet, der vom rückwärtigen Gehäusebereich 22 absteht. Im dargestellten Ausführungsbeispiel erstreckt sich ein Schutzbügel 58 von dem dem rückwärtigen Gehäusebereich 22 abgewandten Endbereich 60 des Griffs 56 bis zum vorderen Gehäusebereich 20. Der Schutzbügel 58, der zentrale Gehäusebereich 18 und der Griff 56 umgeben eine Eingreiföffnung 62, in die der Benutzer mit seinen Fingern eingreifen kann.

Der Auslösehebel 52 ist an einer Lagerstelle 64 um eine erste Schwenkachse 66 verschwenkbar an den beiden Gehäuseschalen 14, 16 gelagert. Der Griff 56 weist auf seiner dem Ventil 24 abgewandten Rückseite eine Grifföffnung 68 auf, über die der Auslösehebel 52 mit einer Betätigungsfläche 70 aus dem Gehäuse 12 herausragt. An seiner der ersten Schwenkachse 66 und damit der Lagerstelle 64 abgewandten Stirnseite 72 trägt der Auslösehebel 52 ein Kopplungsglied 74, das in dem in den Figuren 1 und 2 dargestellten ersten Ausführungsbeispiel als frei drehbare Kopplungsrolle 76 ausgestaltet ist.

Auf seiner der Betätigungsfläche 70 abgewandten Vorderseite 78 trägt der Auslösehebel 52 einen Haltestift 80, an dem eine zweite Rückstellfeder 82 festgelegt ist, die sich einerseits am Haltestift 80 und andererseits an einer Federaufnahme 84 des Gehäuses 12 abstützt. Die zweite Rückstellfeder 82 übt auf den Auslösehebel eine Rückstellkraft aus, unter deren Wirkung er in die in Figur 2 dargestellte Ruhestellung verschwenkt wird.

Der Kopplungshebel 54 ist im zentralen Gehäusebereich 18 angeordnet und um eine zweite Schwenkachse 86 verschwenkbar. Im dargestellten Ausführungsbeispiel ist er am Ventilgehäuse 26 gelagert. Er könnte jedoch auch an den Gehäusehalbschalen 14, 16 des Gehäuses 12 verschwenkbar gelagert sein. Die zweite Schwenkachse 86 ist parallel zur ersten Schwenkachse 66 ausgerichtet. Im geringen Abstand zur zweiten Schwenkachse 86 weist der Kopplungshebel 54 an seinem dem Auslösehebel 52 abgewandeten vorderen Ende 88 ein justierbares Kraftbeaufschlagungselement 90 auf, das an dem aus dem Ventilgehäuse 26 herausragenden Ende des Ventilstößels 44 anliegt.

An seinem dem Auslösehebel 52 zugewandten hinteren Ende 92 weist der Kopplungshebel 54 eine dem Auslösehebel 52 zugewandte Führungsbahn 94 auf, an der sich die Kopplungsrolle 76 beim Verschwenken des Auslösehebels 52 entlang bewegt. Die Führungsbahn 94 weist einen ersten Endabschnitt 96, einen Zwischenabschnitt 98 und einen zweiten Endabschnitt 100 auf. In der in Figur 2 dargestellten Ruhestellung des Auslösehebels 52 liegt die Kopplungsrolle 76 am ersten Endabschnitt 96 an oder nimmt einen geringen Abstand zum Endabschnitt 96 ein. Der Abstand kann beispielsweise weniger als 3 mm betragen. Der Benutzer hat die Möglichkeit, den Griff 56 mit seiner Hand zu umgreifen, wobei die Betätigungsfläche 70 des Auslösehebels 52 am Handballen des Benutzers anliegt. Dies gibt dem Benutzer die Möglichkeit, den Auslösehebel 52 mit dem Handballen aus seiner in Figur 2 dargestellten Ruhestellung entgegen der Wirkung der zweiten Rückstellfeder 82 nach vorne in eine in der Zeichnung nicht dargestellte Freigabestellung zu verschwenken. Aufgrund der Schwenkbewegung des Auslösehebels 52 trifft die Kopplungsrolle 76 auf den Endabschnitt 96, sofern sie zuvor einen geringen Abstand zum Endabschnitt 96 eingenommen hat. Die weitere Schwenkbewegung des Auslösehebels 52 hat zur Folge, dass sich die Kopplungsrolle 76 ausgehend vom ersten Endabschnitt 96 über den Zwischenabschnitt 98 in den zweiten Endabschnitt 100 bewegt. Die Schwenkbewegung des Auslösehebels 52 wird über die Kopplungsrolle 76 und die Führungsbahn 94 auf den Kopplungshebel 54 übertragen, so dass dieser um die zweite Schwenkachse 86 verschwenkt wird. Dies wiederum hat zur Folge, dass der Ventilstößel entgegen der Rückstellkraft der ersten Rückstellfeder 50 verschoben wird und dadurch der Schließkörper 42 seine zum Ventilsitz 40 beabstandete Offenstellung einnimmt.

Die Schwenkbewegung des Auslösehebels 52 ist in Figur 2 durch einen gedachten Kreisbogen 104 veranschaulicht, dessen Radius dem Abstand entspricht, den die Kontaktstelle der Kopplungsrolle 76 am ersten Endabschnitt 96 zur Lagerstelle 64 einnimmt und dessen Mittelpunkt die Lagerstelle 64 des Auslösehebels 52 ist.

Wie aus Figur 2 unmittelbar ersichtlich, ist der erste Endabschnitt 96 nur geringfügig zur Schwenkrichtung des Auslösehebels 52 und somit zum gedachten Kreisbogen 102 geneigt, wohingegen die Neigung des Zwischenabschnitts 98 zur Schwenkrichtung des Auslösehebels und damit zum gedachten Kreisbogen 102 deutlich größer gewählt ist. Die Neigung des zweiten Endabschnitts 100 ist wiederum deutlich geringer als die Neigung, die der Zwischenabschnitt 98 zur Schwenkrichtung des Auslösehebels 52 aufweist. Insbesondere kann vorgesehen sein, dass die Neigung des zweiten Endabschnitts 100 zur Schwenkrichtung des Auslösehebels 52 gleich groß gewählt ist wie die Neigung des ersten Endabschnitts 56 zur Schwenkrichtung (gedachter Kreisbogen 102) des Auslösehebels 52.

Wird der Auslösehebel 52 ausgehend von seiner in Figur 2 dargestellten Ruhestellung in seine Freigabestellung bewegt, so ändert sich die Schwenkwinkelstellung des Kopplungshebels 54 aufgrund der geringen Neigung, die der erste Endabschnitt 96 zur Schwenkrichtung des Auslösehebels 52 aufweist, zunächst nur wenig, um dann beim weiteren Verschwenken des Auslösehebels eine beträchtliche Schwenkwinkeländerung vorzunehmen, wenn die Kopplungsrolle 76 sich entlang des Zwischenabschnitts 98 bewegt. Erreicht die Kopplungsrolle 76 den zweiten Endabschnitt 100, so führt die abschließende Schwenkbewegung des Auslösehebels 52 nur zu einer geringen Schwenkwinkeländerung des Kopplungshebels 54, da auch der zweite Endabschnitt 100 eine geringe Neigung zur Schwenkrichtung des Auslösehebels 52 aufweist.

Die geringe Schwenkwinkeländerung, die der Kopplungshebel 54 ausführt, so lange sich die Kopplungsrolle 76 entlang des ersten Endabschnitts 96 der Führungsbahn 94 bewegt, führt zu einem geringfügigen Abheben des Schließkörpers 52 vom Ventilsitz 40, so dass sich der stromaufwärts des Ventilsitzes 40 herrschende Druck der Reinigungsflüssigkeit abbaut. Die anschließende Bewegung der Kopplungsrolle 76 entlang des Zwischenabschnitts 98 der Führungsbahn 94 führt dann zu einer starken Schwenkwinkeländerung des Kopplungshebels 54 und damit zu einer beträchtlichen Bewegung des Schließkörpers 42 in Richtung von dessen Offenstellung. Der Schließkörper 42 gibt somit den Ventilsitz 40 vollständig frei, so dass Reinigungsflüssigkeit vom Ventileinlass 28 zum Ventilauslass 30 strömen kann. Erreicht die Kopplungsrolle 76 den zweiten Endabschnitt 100, so führt die weitere Schwenkbewegung des Auslösehebels 52 nur noch zu einer geringfügigen Schwenkbewegung des Kopplungshebels 54, so dass sich auch der Schließkörper 42 nur noch wenig bewegt.

In der Offenstellung des Schließkörpers liegt die Kopplungsrolle 76 am zweiten Endabschnitt 100 der Führungsbahn 94 an. Der Schließkörper 42 wird in der Offenstellung von der ersten Rückstellfeder 50 mit einer Kraft in Richtung auf seine Schließstellung beaufschlagt. Um den Schließkörper 42 in seiner Offenstellung zu halten, muss daher der Schließkörper 42 über den Ventilstößel 44 vom Kopplungshebel 54 mit einer Haltekraft beaufschlagt werden. Der Kopplungshebel 54 stützt sich über den zweiten Endabschnitt 100 der Führungsbahn 94 und die Kopplungsrolle 76 am Auslösehebel 52 ab. Der Auslösehebel 52 wird hierbei vom Kopplungshebel 54 mit einer Kraft beaufschlagt, die im Wesentlichen radial zum gedachten Kreisbogen 102 ausgerichtet ist. Dies erlaubt es dem Benutzer, den Auslösehebel 52 mit geringer Kraft in seiner Freigabestellung zu halten, in der der Schließkörper 42 seine Offenstellung einnimmt.

Soll der Schließkörper 42 wieder seine Schließstellung einnehmen, so dass die Strömungsverbindung zwischen dem Ventileinlass 28 und dem Ventilauslass 30 unterbrochen wird, so ist es hierzu lediglich erforderlich, dass der Benutzer den Auslösehebel 52 freigibt. Unter der Wirkung der zweiten Rückstellfeder 82 wird dann der Auslösehebel 52 in seine in Figur 2 dargestellte Ruhestellung verschwenkt, wobei sich die Kopplungsrolle 76 ausgehend vom zweiten Endabschnitt 100 der Führungsbahn 94 über den Zwischenabschnitt 98 zum ersten Endabschnitt 96 bewegt.

Die geringe Neigung, die der erste Endabschnitt 96 und der zweite Endabschnitt 100 der Führungsbahn 94 zur Schwenkrichtung des Auslösehebels 52 aufweisen, erleichtert dem Benutzer die Handhabung der Ventilpistole 10. Die Ventilpistole 10 kann insbesondere mit verhältnismäßig geringen Kräften bedient werden.

In Figur 3 ist eine zweite vorteilhafte Ausführungsform einer erfindungsgemäßen Ventilpistole schematisch dargestellt und insgesamt mit dem Bezugszeichen 150 belegt. Die in Figur 3 dargestellte Ventilpistole 150 ist ebenso wie die nachfolgend unter Bezugnahme auf die Figuren 4 und 5 näher erläuterten Ventilpistolen 200 und 250 weitgehend identisch ausgebildet wie die in den Figuren 1 und 2 dargestellte Ventilpistole 10. Identische Bauteile werden daher in den Figuren 3, 4 und 5 mit denselben Bezugszeichen bezeichnet wie in den Figuren 1 und 2 und zur Vermeidung von Wiederholungen wird bezüglich dieser Bauteile auf die voranstehenden Erläuterungen Bezug genommen.

Die in Figur 3 dargestellte Ventilpistole 150 unterscheidet sich von der in den Figuren 1 und 2 dargestellten Ventilpistole 10 dadurch, dass an der Stirnseite 72 des Auslösehebels 52 statt des Kopplungsgliedes 74 eine Führungsbahn 152 angeordnet ist, und dass am hinteren Ende 92 des Kopplungshebels 54 statt der Führungsbahn 94 ein Kopplungsglied 154 in Form einer Kopplungsrolle 156 frei drehbar gelagert ist.

Die Schwenkrichtung des Auslösehebels 52 ist bei der in Figur 3 dargestellten Ventilpistole 150 durch einen gedachten Kreisbogen 158 veranschaulicht, dessen Kreismittelpunkt mit der Lagerstelle 64 des Auslösehebels 52 übereinstimmt. Der Radius des gedachten Kreisbogens 158 entspricht dem Abstand zwischen der Kontaktstelle des Kopplungsglieds 154 am ersten Endabschnitt 160 der Führungsbahn 152 und der Lagerstelle 64.

In der in Figur 3 dargestellten Ruhestellung des Auslösehebels 52 liegt das Kopplungsglied 154 am ersten Endabschnitt 160 der Führungsbahn 152 an oder nimmt einen geringen Abstand zum Endabschnitt 160 ein. Zusätzlich zum ersten Endabschnitt 160 weist die Führungsbahn 152 einen Zwischenabschnitt 162 und einen zweiten Endabschnitt 164 auf. In entsprechender Weise wie bei der Ventilpistole 10 ist auch der erste Endabschnitt 160 der Führungsbahn 152 weniger zur Schwenkrichtung des Auslösehebels 52 geneigt als der Zwischenabschnitt 162, und auch der zweite Endabschnitt 164 ist weniger zur Schwenkrichtung des Auslösehebels 52 geneigt als der Zwischenabschnitt 162. Solange das Kopplungsglied 154 am ersten Endabschnitt 160 oder am zweiten Endabschnitt 164 anliegt, führt eine Schwenkwinkeländerung des Auslösehebels 52 nur zu einer geringen Schwenkwinkeländerung des Kopplungshebels 54. Liegt allerdings das Kopplungsglied 154 am Zwischenabschnitt 162 an, so führt eine Schwenkwinkeländerung des Auslösehebels 52 zu einer beträchtlichen Schwenkwinkeländerung des Kopplungshebels 54.

Die geringen Neigungen, die die Endabschnitte 160, 164 zur Schwenkrichtung des Auslösehebels 52 aufweisen, und die beträchtliche Neigung, die der Zwischenabschnitt 162 zur Schwenkrichtung des Auslösehebels 52 aufweist, führt auch bei der Ventilpistole 150 zu einer einfachen Betätigung.

In Figur 4 ist eine dritte vorteilhafte Ausführungsform einer erfindungsgemäßen Ventilpistole schematisch dargestellt und insgesamt mit dem Bezugszeichen 200 belegt. Von den voranstehend erläuterten Ventilpistolen 10 und 150 unterscheidet sich die in Figur 4 dargestellte Ventilpistole 200 dadurch, dass statt des Auslösehebels 52, der mit seiner Betätigungsfläche 70 aus der rückseitigen Grifföffnung 68 herausragt, ein Auslösehebel 202 zum Einsatz kommt, der mit einer vorderen Betätigungsfläche 204 aus einer vorderen Grifföffnung 206 herausragt und vom Benutzer mit seinen Fingern umgriffen werden kann.

In entsprechender Weise wie der Auslösehebel 52 der in den Figuren 1 und 2 dargestellten Ventilpistole 10 trägt der Auslösehebel 202 der Ventilpistole 200 auf seiner der Lagerstelle 64 abgewandten Stirnseite 72 ein Kopplungsglied 208 in Form einer Kopplungsrolle 210. Beim Verschwenken des Auslösehebels 202 bewegt sich die Kopplungsrolle 210 entlang einer Führungsbahn 212, die dem Auslösehebel 202 zugewandt am hinteren Ende 214 eines Kopplungshebels 216 angeordnet ist. Die Führungsbahn 212 weist einen ersten Endabschnitt 218, einen Zwischenabschnitt 220 und einen zweiten Endabschnitt 222 auf. Der Auslösehebel 202 ist in Figur 4 in seiner Ruhestellung dargestellt. Ausgehend von der Ruhestellung kann der Auslösehebel 202 um die Schwenkachse 66 in die dem Ventil 24 abgewandte Richtung nach hinten verschwenkt werden. Die Schwenkrichtung ist in Figur 4 durch einen gedachten Kreisbogen 224 veranschaulicht, dessen Mittelpunkt mit der Lagerstelle 64 des Auslösehebels 202 übereinstimmt und dessen Radius dem Abstand entspricht zwischen der Kontaktstelle des Kopplungsglieds 208 am ersten Endabschnitt 218 und der Lagerstelle 64 des Auslösehebel 202.

Wie aus Figur 4 unmittelbar ersichtlich, sind der erste Endabschnitt 218 und der zweite Endabschnitt 222 weniger zur Schwenkrichtung, das heißt zum gedachten Kreisbogen 224 geneigt als der Zwischenabschnitt 220 der Führungsbahn 212. Dies hat auch bei der in Figur 4 dargestellten Ventilpistole 200 den Vorteil, dass diese auf einfache Weise betätigt werden kann. Solange das Kopplungsglied 208 am ersten Endabschnitt 218 oder am zweiten Endabschnitt 222 anliegt, führt eine Schwenkwinkeländerung des Auslösehebels 202 nur zu einer geringfügigen Schwenkwinkeländerung des Kopplungshebels 216, wohingegen eine Schwenkwinkeländerung des Auslösehebels 202 eine beträchtliche Schwenkwinkeländerung des Kopplungshebels 216 zur Folge hat, wenn das Kopplungsglied 208 am Zwischenabschnitt 220 anliegt.

In Figur 5 ist eine vierte vorteilhafte Ausführungsform einer erfindungsgemäßen Ventilpistole schematisch dargestellt und insgesamt mit dem Bezugszeichen 250 belegt. Die Ventilpistole 250 unterscheidet sich von der in Figur 4 dargestellten Ventilpistole 200 dadurch, dass an der Stirnseite 72 des Auslösehebels 202 statt des Kopplungsglieds 208 eine Führungsbahn 252 angeordnet ist mit einem ersten Endabschnitt 254, einem Zwischenabschnitt 256 und einem zweiten Endabschnitt 258, und dass am hinteren Ende 214 des Kopplungshebels 216 statt einer Führungsbahn ein Kopplungsglied 260 in Form einer frei drehbaren Kopplungsrolle 262 angeordnet ist.

Auch bei der in Figur 5 dargestellten Ventilpistole 250 kann der Auslösehebel 202 ausgehend von der in Figur 5 dargestellten Ruhestellung um die Schwenkachse 66 in die dem Ventil 24 abgewandte Richtung in eine Freigabestellung bewegt werden. Die Schwenkrichtung ist in Figur 5 durch einen gedachten Kreisbogen 264 veranschaulicht, dessen Mittelpunkt die Lagerstelle 64 des Auslösehebels 202 bildet und dessen Radius dem Abstand entspricht zwischen der Kontaktstelle des Kopplungsglieds 260 am ersten Endabschnitt 254 und der Lagerstelle 64 des Auslösehebels 202.

Wird der Auslösehebel 202 aus seiner Ruhestellung in seine Freigabestellung bewegt, so bewegt sich das Kopplungsglied 260 vom ersten Endabschnitt 254 über den Zwischenabschnitt 256 in den zweiten Endabschnitt 258. Die Neigung des ersten Endabschnitts 254 zur Schwenkrichtung des Auslösehebels 202, das heißt zum gedachten Kreisbogen 264, ist ebenso wie die Neigung des zweiten Endabschnitts 258 deutlich geringer als die Neigung des Zwischenabschnitts 256. Dies hat auch bei der in Figur 5 dargestellten Ventilpistole 250 den Vorteil, dass diese mit geringen Kräften betätigt werden kann.

## Patentansprüche

1. Ventilpistole für ein Hochdruckreinigungsgerät zur Abgabe von Reinigungsflüssigkeit, mit einem Gehäuse (12) und einem im Gehäuse (12) angeordneten Ventil (24), das einen Schließkörper (42) aufweist, der an einem Ventilstößel (44) angeordnet ist und in einer Schließstellung an einem Ventilsitz (40) dicht anliegt und der durch Verschwenken eines an einer Lagerstelle (64) um eine erste Schwenkachse (66) schwenkbar gelagerten Auslösehebels (52; 202) entgegen einem auf den Schließkörper (42) einwirkenden Druck der Reinigungsflüssigkeit in eine zum Ventilsitz (40) beabstandete Offenstellung bewegbar ist, wobei der Auslösehebel (52; 202) in der Schließstellung des Schließkörpers (42) eine Ruhestellung und in der Offenstellung des Schließkörpers (42) eine Freigabestellung einnimmt und über einen um eine zweite Schwenkachse (86) schwenkbar gelagerten Kopplungshebel (54; 216) mit dem Ventilstößel (44) mechanisch gekoppelt ist, wobei eine Schwenkbewegung des Auslösehebels (52; 202) über ein entlang einer Führungsbahn (94; 152; 212; 252) bewegbares Kopplungsglied (74; 154; 208; 260) auf den Kopplungshebel (54; 216) übertragbar ist und die Führungsbahn (94; 152; 212; 252) einen ersten Endabschnitt (96; 160; 218; 254), einen Zwischenabschnitt (98; 162; 220; 256) und einen zweiten Endabschnitt (100; 164; 222; 258) aufweist, **dadurch gekennzeichnet, dass** die Ventilpistole (10; 150; 200; 250) ein einziges Kopplungsglied (74; 154; 208; 260) aufweist, wobei das Kopplungsglied (74; 154; 208; 260) beim Verschwenken des Auslösehebels (52; 202) von der Ruhestellung zur Freigabestellung entlang des ersten Endabschnitts (96; 160; 218, 254), dann entlang des Zwischenabschnitts (98; 162; 220; 256) und anschließend entlang des zweiten Endabschnitts (100; 164; 222; 258) bewegbar ist, wobei der erste Endabschnitt (96; 160; 218; 254) eine kleinere Neigung zur Schwenkrichtung des Auslösehebels (52; 202) aufweist als der Zwischenabschnitt (98; 162; 220; 256).

2. Ventilpistole nach Anspruch 1, **dadurch gekennzeichnet, dass** der zweite Endabschnitt (100; 164; 222; 258) eine kleinere Neigung zur Schwenkrichtung des Auslösehebels (52; 202) aufweist als der Zwischenabschnitt (98; 162; 220; 256).

3. Ventilpistole nach Anspruch 1 oder 2, **dadurch gekennzeichnet, dass** der erste Endabschnitt (96; 160; 218; 254) und/oder der Zwischenabschnitt (98; 162; 220; 256) und/oder der zweite Endabschnitt (100; 164; 222; 258) zumindest bereichsweise geradlinig ausgestaltet sind.

4. Ventilpistole nach einem der voranstehenden Ansprüche, **dadurch gekennzeichnet, dass** das Kopplungsglied (74; 208) am Auslösehebel (52; 202) angeordnet ist und dass die Führungsbahn (94; 212) am Kopplungshebel (54; 216) angeordnet ist.

5. Ventilpistole nach Anspruch 4, **dadurch gekennzeichnet, dass** das Kopplungsglied (74; 208) an einer der ersten Schwenkachse (66) abgewandten Stirnseite (72) des Auslösehebels (52; 202) angeordnet ist.

6. Ventilpistole nach einem der Ansprüche 1 bis 3, **dadurch gekennzeichnet, dass** das Kopplungsglied (154; 260) am Kopplungshebel (54; 216) angeordnet ist und dass die Führungsbahn (152; 252) am Auslösehebel (52; 202) angeordnet ist.

7. Ventilpistole nach Anspruch 6, **dadurch gekennzeichnet, dass** die Führungsbahn (152; 252) an einer der ersten Schwenkachse (66) abgewandten Stirnseite (72) des Auslösehebels (52; 202) angeordnet ist.

8. Ventilpistole nach einem der voranstehenden Ansprüche, **dadurch gekennzeichnet, dass** das Kopplungsglied (74; 154; 208; 260) als frei drehbare Kopplungsrolle (76; 156; 210; 262) ausgestaltet ist.

9. Ventilpistole nach einem der voranstehenden Ansprüche, **dadurch gekennzeichnet, dass** das Ventil (24) einen Ventileinlass (28) und einen Ventilauslass (30) aufweist, wobei der Ventilauslass (30) aus einer Vorderseite (32) des Gehäuses (12) herausragt und das Gehäuse (12) einen vom Benutzer mit der Hand umgreifbaren Griff (56) aufweist, wobei der Auslösehebel (52) in seiner Ruhestellung aus einer dem Ventilauslass (30) abgewandten Rückseite des Griffs (56) herausragt.

10. Ventilpistole nach einem der voranstehenden Ansprüche, **dadurch gekennzeichnet, dass** das Gehäuse (12) einen vom Benutzer mit der Hand umgreifbaren Griff (56) aufweist, der von einem vorderen, zentralen oder rückwärtigen Bereich (18, 22) des Gehäuses (12) absteht, und dass die erste Schwenkachse (66) in einem dem vorderen, zentralen bzw. rückwärtigen Bereich (18, 22) des Gehäuses (12) abgewandten Endbereich (60) des Griffs (56) angeordnet ist.

## Claims

1. Valve gun for a high pressure cleaning appliance for dispensing cleaning liquid, having a housing (12) and a valve (24) arranged in the housing (12), which comprises a closing body (42) that is arranged on a valve plunger (44) and, in a closed position, sealingly abuts against a valve seat (40) and that is moveable into an open position at a distance from the valve seat (40) by pivoting a triggering lever (52; 202), which is mounted on a bearing point (64) so as to be pivotable about a first pivotal axis (66), against a pressure of the cleaning liquid acting on the closing body (42), wherein the triggering lever (52; 202) in the closing position of the closing body (42) adopts a rest position and in the open position of the closing body (42) adopts a release position and is mechanically coupled to the valve plunger (44) by way of a coupling lever (54; 216) mounted so as to be pivotable about a second pivotal axis (86), wherein a pivotal movement of the triggering lever (52; 202) is transmittable to the coupling lever (54; 216) by way of a coupling member (74; 154; 208; 260) that is moveable along a guideway (94; 152; 212; 252), and the guideway (94; 152; 212; 252) comprises a first end portion (96; 160; 218; 254), an intermediate portion (98; 162; 220; 256), and a second end portion (100; 164; 222; 258), **characterized in that** the valve gun (10; 150; 200; 250) comprises one single coupling member (74; 154; 208; 260), wherein the coupling member (74; 154; 208; 260), upon pivoting the triggering lever (52; 202) from the rest position to the release position, is moveable along the first end portion (96; 160; 218, 254), then along the intermediate portion (98; 162; 220; 256), and then along the second end portion (100; 164; 222; 258), wherein the first end portion (96; 160; 218; 254) has a smaller inclination to the pivotal direction of the triggering lever (52; 202) than the intermediate portion (98; 162; 220; 256).

2. Valve gun in accordance with Claim 1, **characterized in that** the second end portion (100; 164; 222; 258) has a smaller inclination to the pivotal direction of the triggering lever (52; 202) than the intermediate portion (98; 162; 220; 256).

3. Valve gun in accordance with Claim 1 or 2, **characterized in that** the first end portion (96; 160; 218; 254) and/or the intermediate portion (98; 162; 220; 256) and/or the second end portion (100; 164; 222; 258) are of rectilinear configuration at least in regions.

4. Valve gun in accordance with any one of the preceding Claims, **characterized in that** the coupling member (74; 208) is arranged on the triggering lever (52; 202), and **in that** the guideway (94; 212) is arranged on the coupling lever (54; 216).

5. Valve gun in accordance with Claim 4, **characterized in that** the coupling member (74; 208) is arranged on a face side (72) of the triggering lever (52; 202) facing away from the first pivotal axis (66).

6. Valve gun in accordance with any one of Claims 1 to 3, **characterized in that** the coupling member (154; 260) is arranged on the coupling lever (54; 216), and **in that** the guideway (152; 252) is arranged on the triggering lever (52; 202).

7. Valve gun in accordance with Claim 6, **characterized in that** the guideway (152; 252) is arranged on a face side (72) of the triggering lever (52; 202) facing away from the first pivotal axis (66).

8. Valve gun in accordance with any one of the preceding Claims, **characterized in that** the coupling member (74; 154; 208; 260) is configured as a freely rotatable coupling roller (76; 156; 210; 262).

9. Valve gun in accordance with any one of the preceding Claims, **characterized in that** the valve (24) comprises a valve inlet (28) and a valve outlet (30), wherein the valve outlet (30) projects out of a front side (32) of the housing (12) and the housing (12) comprises a grip (56) that is able to be grasped by the user with his/her hand, wherein the triggering lever (52) in its rest position projects out of a rear side of the grip (56) facing away from the valve outlet (30).

10. Valve gun in accordance with any one of the preceding Claims, **characterized in that** the housing (12) comprises a grip (56) that is able to be grasped by the user with his/her hand, said grip (56) protruding from a front, central, or rearward region (18, 22) of the housing (12), and **in that** the first pivotal axis (66) is arranged in an end region (60) of the grip (56) facing away from the front, central, or rearward region (18, 22) of the housing (12).

## Revendications

1. Pistolet à soupape pour un appareil de nettoyage à haute pression permettant la distribution d'un liquide de nettoyage, avec un boîtier (12) et une soupape (24) disposée dans le boîtier (12), qui présente un corps de fermeture (42) qui est disposé sur un poussoir de soupape (44) et, dans une position de fermeture, s'applique de manière étanche contre un siège de soupape (40) et qui, par pivotement d'un levier de déclenchement (52 ; 202) monté de manière à pouvoir pivoter autour d'un premier axe de pivotement (66) au niveau d'un point d'appui (64), peut être déplacé à l'encontre d'une pression du liquide de nettoyage agissant sur le corps de fermeture (42) dans une position d'ouverture espacée du siège de soupape (40), dans lequel le levier de déclenchement (52 ; 202), dans la position de fermeture du corps de fermeture (42), occupe une position de repos et, dans la position d'ouverture du corps de fermeture (42), une position de libération, et est accouplé mécaniquement au poussoir de soupape (44) par l'intermédiaire d'un levier d'accouplement (54 ; 216) monté de manière à pouvoir pivoter autour d'un deuxième axe de pivotement (86), dans lequel un mouvement pivotant du levier de déclenchement (52 ; 202) peut être transmis sur le levier d'accouplement (54 ; 216) par l'intermédiaire d'un élément d'accouplement (74 ; 154 ; 208 ; 260) mobile le long d'une voie de guidage (94 ; 152 ; 212 ; 252) et la voie de guidage (94 ; 152 ; 212 ; 252) présente une première partie d'extrémité (96 ; 160 ; 218 ; 254), une partie intermédiaire (98 ; 162 ; 220 ; 256) et une deuxième partie d'extrémité (100 ; 164 ; 222 ; 258), **caractérisé en ce que** le pistolet à soupape (10 ; 150 ; 200 ; 250) présente un seul élément d'accouplement (74 ; 154 ; 208 ; 260), dans lequel l'élément d'accouplement (74 ; 154 ; 208 ; 260), lorsque le levier de déclenchement (52 ; 202) pivote de la position de repos vers la position de libération, est mobile le long de la première partie d'extrémité (96 ; 160 ; 218 ; 254), puis le long de la partie intermédiaire (98 ; 162 ; 220 ; 256) et ensuite le long de la deuxième partie d'extrémité (100 ; 164 ; 222 ; 258), dans lequel la première partie d'extrémité (96 ; 160 ; 218 ; 254) présente une inclinaison par rapport à la direction de pivotement du levier de déclenchement (52 ; 202) plus petite que la partie intermédiaire (98 ; 162 ; 220 ; 256).

2. Pistolet à soupape selon la revendication 1, **caractérisé en ce que** la deuxième partie d'extrémité (100 ; 164 ; 222 ; 258) présente une inclinaison par rapport à la direction de pivotement du levier de déclenchement (52 ; 202) plus petite que la partie intermédiaire (98 ; 162 ; 220 ; 256).

3. Pistolet à soupape selon la revendication 1 ou 2, **caractérisé en ce que** la première partie d'extrémité (96 ; 160 ; 218 ; 254) et/ou la partie intermédiaire (98 ; 162 ; 220 ; 256) et/ou la deuxième partie d'extrémité (100 ; 164 ; 222 ; 258) sont réalisées de manière rectiligne au moins par endroits.

4. Pistolet à soupape selon l'une quelconque des revendications précédentes, **caractérisé en ce que** l'élément d'accouplement (74 ; 208) est disposé sur le levier de déclenchement (52 ; 202) et que la voie de guidage (94 ; 212) est disposée sur le levier d'accouplement (54 ; 216).

5. Pistolet à soupape selon la revendication 4, **caractérisé en ce que** l'élément d'accouplement (74 ; 208) est disposé sur une face frontale (72) du levier de déclenchement (52 ; 202) opposée au premier axe de pivotement (66).

6. Pistolet à soupape selon l'une quelconque des revendications 1 à 3, **caractérisé en ce que** l'élément d'accouplement (154 ; 260) est disposé sur le levier d'accouplement (54 ; 216) et que la voie de guidage (152 ; 252) est disposée sur le levier de déclenchement (52 ; 202).

7. Pistolet à soupape selon la revendication 6, **caractérisé en ce que** la voie de guidage (152 ; 252) est disposée sur une face frontale (72) du levier de déclenchement (52 ; 202) opposée au premier axe de pivotement (66).

8. Pistolet à soupape selon l'une quelconque des revendications précédentes, **caractérisé en ce que** l'élément d'accouplement (74 ; 154 ; 208 ; 260) est réalisé sous la forme d'un rouleau d'accouplement (76 ; 156 ; 210 ; 262) librement rotatif.

9. Pistolet à soupape selon l'une quelconque des revendications précédentes, **caractérisé en ce que** la soupape (24) présente une entrée de soupape (28) et une sortie de soupape (30), dans lequel la sortie de soupape (30) fait saillie d'une face avant (32) du boîtier (12) et le boîtier (12) présente une poignée (56) pouvant être enserrée avec la main par l'utilisateur, dans lequel le levier de déclenchement (52), dans sa position de repos, fait saillie d'une face arrière de la poignée (56) opposée à la sortie de soupape (30).

10. Pistolet à soupape selon l'une quelconque des revendications précédentes, **caractérisé en ce que** le boîtier (12) présente une poignée (56) pouvant être enserrée avec la main par l'utilisateur, qui fait saillie d'une zone (18, 22) avant, centrale ou arrière du boîtier (12), et que le premier axe de pivotement (66) est disposé dans une zone d'extrémité (60) de la poignée (56) opposée à la zone (18, 22) avant, centrale ou arrière du boîtier (12).
